# EUROPÄISCHE PATENTSCHRIFT

(11) **EP 2 678 210 B1**
(45) Veröffentlichungstag und Bekanntmachung des Hinweises auf die Patenterteilung: **28.03.2018**
(21) Anmeldenummer: 12708267.5
(22) Anmeldetag: 16.02.2012
(51) Int. Cl.: B61L 25/08, B61L 29/30

(54) **BEDIEN- UND ANZEIGEEINRICHTUNG ZUM BEDIENEN EINER TECHNISCHEN ANLAGE SOWIE ZUM ANZEIGEN VON DATEN DER TECHNISCHEN ANLAGE**
OPERATING AND DISPLAY DEVICE FOR OPERATING A TECHNICAL INSTALLATION AND FOR DISPLAYING DATA OF THE TECHNICAL INSTALLATION
DISPOSITIF DE COMMANDE ET D'AFFICHAGE SERVANT À COMMANDER UNE INSTALLATION TECHNIQUE ET AFFICHER DES DONNÉES DE CETTE INSTALLATION TECHNIQUE

(30) Priorität: 25.02.2011 DE 102011004770
(43) Veröffentlichungstag der Anmeldung: 01.01.2014
(73) Patentinhaber: Siemens Aktiengesellschaft, 80333 München (DE)
(72) Erfinder: VIERLING, Thomas, 38104 Braunschweig (DE); REITER, Frank, 38229 Salzgitter (DE)
(86) Internationale Anmeldenummer: PCT/EP2012/052656
(87) Internationale Veröffentlichungsnummer: WO 2012/113698

(56) Entgegenhaltungen:
- CH-B1- 698 169
- DE-A1- 19 743 306
- DE-A1-102004 049 752
- DE-A1-102007 010 867
- FR-A1- 2 769 279
- US-A1- 2005 231 387

## Beschreibung

Bedien- und Anzeigeeinrichtungen finden auf unterschiedlichen technischen Gebieten vielfältige Anwendung. So werden Bedien- und Anzeigeeinrichtungen insbesondere in Kontrollräumen, Leitstellen und Steuerzentralen dazu verwendet, technische Anlagen sowohl zu überwachen als auch zu bedienen beziehungsweise zu steuern. Als Beispiel hierfür seien Bedien- und Anzeigeeinrichtungen genannt, die im Bereich des spurgebundenen Verkehrs in Leitstellen beziehungsweise Stellwerken zum Einsatz kommen. Weitere Anwendungsbereiche finden sich beispielsweise im Bereich der Überwachung und Steuerung des Luftverkehrs oder industrieller Anlagen und Automatisierungssysteme.

Die Erfindung betrifft eine Bedien- und Anzeigeeinrichtung zum Bedienen einer technischen Anlage sowie zum Anzeigen von Daten der technischen Anlage, wobei die Bedien- und Anzeigeeinrichtung zum Empfangen von durch eine Kameraeinrichtung erfassten, auf einen Überwachungsbereich bezogenen Bilddaten sowie zum in die Bedien- und Anzeigeeinrichtung integrierten Anzeigen der empfangenen Bilddaten ausgebildet ist.

Eine solche Bedien- und Anzeigeeinrichtung ist im Zusammenhang mit einem Verkehrsmanagementsystem aus der deutschen Offenlegungsschrift DE 10 2004 049 752 A1 bekannt.

Der vorliegenden Erfindung liegt die Aufgabe zugrunde, eine besonders leistungsfähige und bedienfreundliche Bedien- und Anzeigeeinrichtung zum Bedienen einer technischen Anlage sowie zur Anzeige von Daten der technischen Anlage anzugeben.

Diese Aufgabe wird für eine Bedien- und Anzeigeeinrichtung der zuvor genannten Art erfindungsgemäß dadurch gelöst, dass die Bedien- und Anzeigeeinrichtung bei durch die Kameraeinrichtung erfassten, auf einen Bahnübergang bezogenen Bilddaten derart ausgebildet ist, dass auf das Einstellen einer den Bahnübergang einschließenden Fahrstraße hin ein Einschalten der Anzeige der Bilddaten und/oder eine Umschaltung aus einem ersten Anzeigemodus in einen zweiten Anzeigemodus erfolgt, wobei die Bedien- und Anzeigeeinrichtung in dem ersten Anzeigemodus zur Anzeige der empfangenen Bilddaten in einer Miniaturansicht, in dem zweiten Anzeigemodus zur Anzeige der empfangenen Bilddaten in einer im Vergleich zum ersten Anzeigemodus vergrößerten Darstellung und zum Umschalten zwischen dem ersten Anzeigemodus und dem zweiten Anzeigemodus ausgebildet ist.

Die erfindungsgemäße Bedien- und Anzeigeeinrichtung zeichnet sich somit dadurch aus, dass sie zum Empfangen von durch eine Kameraeinrichtung erfassten, auf einen Überwachungsbereich bezogenen Bilddaten ausgebildet ist. Dabei schließt der Begriff des "Empfangens" den Fall ein, dass die auf den Überwachungsbereich bezogenen Bilddaten unter Zwischenschaltung einer oder mehrerer weiterer Komponenten an die Bedien- und Anzeigeeinrichtung übermittelt werden.

Im Rahmen der vorliegenden Erfindung handelt es sich bei der Kameraeinrichtung allgemein um eine Vorrichtung zur Bilderfassung mit zumindest einem bilderfassenden Sensor. Dem entsprechend kann die Kameraeinrichtung beispielsweise durch eine Videokamera gegeben sein. Darüber hinaus kann es sich bei der Kameraeinrichtung auch um eine für Bildreihenaufnahme geeignete Kamera handeln, so dass die Bilddaten in Abhängigkeit von der Art der jeweiligen Kameraeinrichtung als Videodaten beziehungsweise "Video Stream" oder auch als Einzelbilder oder als Abfolge von Einzelbildern vorliegen können.

Erfindungsgemäß werden die seitens der Bedien- und Anzeigeeinrichtung empfangenen Bilddaten in einer in die Bedien- und Anzeigeeinrichtung integrierten Form angezeigt. Dies bedeutet, dass die Darstellung der Bilddaten auf der eigentlichen Bedien- und Anzeigeeinrichtung erfolgt und nicht wie bislang üblich auf einem von der Bedien- und Anzeigeeinrichtung unabhängigen System. Somit stellen sich die angezeigten Bilddaten erfindungsgemäß als ein Teil der von der Bedien- und Anzeigeeinrichtung angezeigten Daten und Informationen dar.

Die erfindungsgemäße Bedien- und Anzeigeeinrichtung ist in einem ersten Anzeigemodus zur Anzeige der empfangenen Bilddaten in einer Miniaturansicht ausgebildet. Hierbei ist es beispielsweise möglich, dass bei einem dargestellten Streckenplan beziehungsweise Streckennetz an der Stelle, an der sich der jeweilige Überwachungsbereich befindet, eine Miniaturansicht der durch die entsprechende Kameraeinrichtung erfassten Bilddaten dargestellt ist. Hierdurch wird dem Bedienpersonal einerseits veranschaulicht, dass bezogen auf den betreffende Ort beziehungsweise die betreffende Stelle der Anlage Überwachungsinformationen in Form der erfassten Bilddaten vorliegen und bei Bedarf betrachtet werden können. Andererseits ermöglicht es die Bedien- und Anzeigeeinrichtung vorteilhafterweise, ausgehend von der Miniaturansicht eine Auswahl der betreffenden Bilddaten vorzunehmen und diese vergrößert darzustellen.

Erfindungsgemäß ist die Bedien- und Anzeigeeinrichtung in einem zweiten Anzeigemodus zur Anzeige der empfangenen Bilddaten in einer im Vergleich zum ersten Anzeigemodus vergrößerten Darstellung ausgebildet. Dies bietet den Vorteil, dass in dem zweiten Anzeigemodus eine zuverlässige Überprüfung beziehungsweise Inspektion der Bilddaten möglich ist.

Die erfindungsgemäße Bedien- und Anzeigeeinrichtung ist zum Umschalten zwischen dem ersten Anzeigemodus und dem zweiten Anzeigemodus ausgebildet. Dabei ist ein entsprechendes Umschalten vorteilhafterweise sowohl automatisch, d.h. beispielsweise situationsabhängig ausgelöst, als auch manuell, d.h. beispielsweise von einer Bedienperson ausgelöst, mittels eines entsprechenden Auslöse-Signals möglich.

Erfindungsgemäß ist die Bedien- und Anzeigeeinrichtung bei durch die Kameraeinrichtung erfassten, auf einen Bahnübergang bezogenen Bilddaten derart ausgebildet, dass auf das Einstellen einer den Bahnübergang einschließenden Fahrstraße hin eine Umschaltung aus dem ersten Anzeigemodus in den zweiten Anzeigemodus erfolgt. Dies ist vorteilhaft, da hierbei der Arbeitsablauf in Stellwerken beziehungsweise Leitstellen des spurgebundenen Verkehrs erheblich vereinfacht und letztlich auch sicherer gestaltet werden kann. Durch das Umschalten aus dem ersten Anzeigemodus in den zweiten Anzeigemodus auf das Einstellen einer den Bahnübergang einschließenden Fahrstraße hin wird gewährleistet, dass seitens der zuständigen Bedienperson überhaupt eine Überprüfung des durch die Kameraeinrichtung überwachten Überwachungsbereichs anhand der angezeigten Bilddaten vorgenommen wird. Darüber hinaus erfolgt die Anzeige dabei vorteilhafterweise automatisch in dem zweiten Anzeigemodus, der aufgrund seiner vergrößerten Darstellung eine besonders schnelle und zuverlässige Beurteilung der Situation im Überwachungsbereich erlaubt.

Alternativ oder zusätzlich zur Bereitstellung eines ersten und zweiten Anzeigemodus und zur Umschaltung aus dem ersten Anzeigemodus in den zweiten Anzeigemodus auf das Einstellen einer den Bahnübergang einschließenden Fahrstraße hin ist die erfindungsgemäße Bedien- und Anzeigeeinrichtung derart ausgestaltet, dass die Bedien- und Anzeigeeinrichtung bei durch die Kameraeinrichtung erfassten, auf einen Bahnübergang bezogenen Bilddaten derart ausgebildet ist, dass auf das Einstellen einer den Bahnübergang einschließenden Fahrstraße hin ein Einschalten der Anzeige der Bilddaten erfolgt. Hierbei ist es beispielsweise möglich, dass mit Einstellen der Fahrstraße, die den Bahnübergang einschließt, die Anzeige der Bilddaten der zugehörigen Kameraeinrichtung zunächst eingeschaltet wird und anschließend durch ein Umschalten in den zweiten Anzeigemodus ein "Herauszoomen" der Bilddaten vorgenommen wird. Auch hierbei erfolgt vorteilhafterweise eine unmittelbare Verknüpfung zwischen dem Einstellen der Fahrstraße und dem Einschalten beziehungsweise Einblenden der Anzeige der auf den zugehörigen Bahnübergang bezogenen Bilddaten, so dass eine zeitgerechte Einschaltung der Anzeige gewährleistet ist.

Gemäß einer besonders bevorzugten Weiterbildung ist die erfindungsgemäße Bedien- und Anzeigeeinrichtung derart ausgestaltet, dass die Bedien- und Anzeigeeinrichtung zum Anzeigen einer Darstellung der technischen Anlage ausgebildet ist und die Anzeige der Bilddaten in der Darstellung an der Stelle der Anlage erfolgt, an der sich der Überwachungsbereich und/oder die Kameraeinrichtung befindet. Dies bietet den Vorteil, dass eine unmittelbare Verknüpfung der Bilddaten mit dem Ort der technischen Anlage erfolgt, auf den sich die erfassten Bilddaten beziehen beziehungsweise an dem die Kameraeinrichtung angeordnet ist. In der Regel wird die Kameraeinrichtung in unmittelbarer Nähe des Überwachungsbereichs angeordnet sein, so dass eine Unterscheidung zwischen dem Überwachungsbereich und dem Ort beziehungsweise der Position der Kameraeinrichtung in den meisten Fällen nicht erforderlich ist. In Abhängigkeit von den jeweiligen Gegebenheiten und der Art der technischen Anlage sowie der Genauigkeit der Darstellung der technischen Anlage auf der Bedien- und Anzeigeeinrichtung ist es jedoch auch möglich, dass sich der von der Kameraeinrichtung mittels der Bilddaten erfasste Überwachungsbereich von dem Ort der Kameraeinrichtung selbst unterscheidet. Dies gilt insbesondere dann, wenn die Kameraeinrichtung dazu ausgebildet ist, dauerhaft oder bei Bedarf auch weiter von ihr entfernte Überwachungsbereiche zu überwachen.

Grundsätzlich kann die Bedien- und Anzeigeeinrichtung in beliebiger Art und Weise ausgebildet sein. Dies schließt insbesondere vertikal angeordnete Einrichtungen, die beispielsweise an einer Wand montiert sind, ein.

Gemäß einer besonders bevorzugten Ausführungsform ist die erfindungsgemäße Bedien- und Anzeigeeinrichtung als Bedientisch ausgebildet. Dies ist vorteilhaft, da Bedientische in vielen Fällen Vorteile hinsichtlich der Übersichtlichkeit sowie der Ergonomie der zugehörigen Arbeitsplätze aufweisen.

Gemäß einer weiteren besonders bevorzugten Weiterbildung kann die erfindungsgemäße Bedien- und Anzeigeeinrichtung hierbei derart ausgeführt sein, dass die Bedien- und Anzeigeeinrichtung als Stell- und Anzeigepult für eine eisenbahntechnische Anlage ausgebildet ist. Insbesondere bei Stell- und Anzeigepulten für eisenbahntechnische Anlagen, d.h. beispielsweise im Falle eines Fahrdienstleiterarbeitsplatzes in einem Stellwerk oder einer Leitstelle, kann aus Sicherheitsgründen das Erfordernis bestehen, dass seitens des Bedienpersonals, d.h. beispielsweise des Fahrdienstleiters, eine visuelle Kontrolle eines Gefahrenbereichs, d.h. beispielsweise eines Bahnsteigs oder eines Bahnübergangs, vorgenommen wird. Die erfindungsgemäße Bedien- und Anzeigeeinrichtung ermöglicht es hierbei vorteilhafterweise, dass eine Betrachtung der Bilddaten, d.h. beispielsweise eines Überwachungsvideos, durch Bedienpersonal der Bedien- und Anzeigeeinrichtung möglich ist, ohne das hierfür eine Unterbrechung der Beobachtung der Bedien- und Anzeigeeinrichtung erforderlich ist.

Vorzugsweise kann die erfindungsgemäße Bedien- und Anzeigeeinrichtung auch derart ausgestaltet sein, dass die Bedien- und Anzeigeeinrichtung einen Multi-Touch-Screen aufweist. Unter einem Multi-Touch-Screen wird hierbei eine Bedieneinrichtung verstanden, die mittels einer berührungsempfindlichen Oberfläche eine Eingabe von Daten beziehungsweise Steuerbefehlen mit Hilfe von Gesten ermöglicht. Dadurch, dass mehrere Berührungen, üblicherweise der Finger, gleichzeitig erkannt werden können, ergibt sich vorteilhafterweise eine erhebliche Flexibilität in Bezug auf die zur Verfügung stehenden Bedienmethoden. Vorzugsweise ist die Bedien- und Anzeigeeinrichtung hierbei derart ausgebildet, dass die Anzeigeeinrichtung, d.h. der Bildschirm, und der Multi-Touch-Screen miteinander kombiniert sind und übereinander liegen. Hierdurch wird es beispielsweise ermöglicht, dass angezeigte Elemente der technischen Anlage durch entsprechende Berührungen ausgewählt sowie bedient werden können.

Gemäß einer weiteren besonders bevorzugten Ausführungsform ist die erfindungsgemäße Bedien- und Anzeigeeinrichtung derart ausgebildet, dass auf das Betätigen einer auf dem Bahnübergang bezogenen Beobachterfreigabe hin eine Zurückschaltung aus dem zweiten Anzeigemodus in den ersten Anzeigemodus erfolgt. Dies bedeutet, dass das Auslösen eines Bestätigungssignals, welches den Bahnübergang als frei und geschlossen bestätigt, seitens einer Bedienperson der Bedien- und Anzeigeeinrichtung automatisch zugleich auch eine Zurückschaltung aus dem zweiten Anzeigemodus in den ersten Anzeigemodus auslöst. Folglich wird die Anzeige der Bilddaten, d.h. die Darstellung des mittels der Kameraeinrichtung überwachten Bahnübergangs, in die Miniaturübersicht zurückgeschaltet. Vorteilhafterweise entfällt hierdurch die Notwendigkeit, ein entsprechendes Zurückschalten in den ersten Anzeigemodus durch zusätzliche Bedienhandlungen zu veranlassen.

Alternativ oder zusätzlich zu den zuvor beschriebenen vorteilhaften Weiterbildungen kann die erfindungsgemäße Bedien- und Anzeigeeinrichtung vorteilhafterweise auch derart ausgebildet sein, dass auf das Betätigen einer auf den Bahnübergang bezogenen Beobachterfreigabe hin ein Abschalten der Anzeige der Bilddaten erfolgt. Dies bietet den Vorteil, dass die Anzeige der Bilddaten ausschließlich bei tatsächlichem Bedarf erfolgt und somit eine Anzeige in der konkreten jeweiligen Situation nicht erforderlicher und unter Umständen die Aufmerksamkeit einer Bedienperson ablenkender Bilddaten vermieden wird. Dabei kann das Abschalten beziehungsweise Ausblenden der Anzeige der Bilddaten auf das Betätigen der Beobachterfreigabe hin unmittelbar oder auch derart erfolgen, dass zunächst eine Umschaltung aus dem zweiten Anzeigemodus in den ersten Anzeigemodus erfolgt und anschließend mit einem gewissen Zeitversatz ein vollständiges Abschalten der Anzeige der Bilddaten vorgenommen wird. Dies ermöglicht es vorteilhafterweise, dass unmittelbar nach erfolgter Beobachterfreigabe eine gegebenenfalls vorzunehmende erneute Überprüfung der Bilddaten besonders schnell und einfach durch Auswählen der Miniaturansicht der Bilddaten möglich ist.

Die Erfindung umfasst des Weiteren eine technische Anlage mit zumindest einer Kameraeinrichtung und zumindest einer erfindungsgemäßen Bedien- und Anzeigeeinrichtung beziehungsweise zumindest einer Bedien- und Anzeigeeinrichtung gemäß einer der zuvor beschriebenen Weiterbildungen der erfindungsgemäßen Bedien- und Anzeigeeinrichtung. Insbesondere im Falle einer technischen Anlage in Form einer eisenbahntechnischen Anlage und einer in einem Stellwerk oder einer Leitstelle angeordneten Bedien- und Anzeigeeinrichtung wird die Anordnung in der Regel derart ausgestaltet sein, dass die Bedien- und Anzeigeeinrichtung zum Empfang sowie zur Anzeige der durch eine Vielzahl von Kameraeinrichtungen erfassten Bilddaten ausgebildet ist.

Gemäß einer bevorzugten Ausführungsform ist die technische Anlage eine eisenbahntechnische Anlage und die zumindest eine Bedien- und Anzeigeeinrichtung als Stell- und Anzeigepult für die eisenbahntechnische Anlage ausgebildet.

Im Folgenden wird die Erfindung anhand von Ausführungsbeispielen näher erläutert. Hierzu zeigt
- Figur 1: zur Beschreibung eines ersten Ausführungsbeispiels der erfindungsgemäßen Bedien- und Anzeigeeinrichtung eine erste schematische Skizze mit einer ersten dargestellten Anzeige,
- Figur 2: zur Beschreibung eines zweiten Ausführungsbeispiels der erfindungsgemäßen Bedien- und Anzeigeeinrichtung eine zweite schematische Skizze mit einer zweiten dargestellten Anzeige,
- Figur 3: zur fortgesetzten Beschreibung des zweiten Ausführungsbeispiels der erfindungsgemäßen Bedien- und Anzeigeeinrichtung eine dritte schematische Skizze mit einer dritten dargestellten Anzeige und
- Figur 4: zur weiteren Beschreibung des zweiten Ausführungsbeispiels der erfindungsgemäßen Bedienund Anzeigeeinrichtung eine vierte schematische Skizze mit einer vierten dargestellten Anzeige.

Aus Gründen der Übersichtlichkeit werden in den Figuren für gleiche oder gleich wirkende Komponenten dieselben Bezugszeichen verwendet.

Figur 1 zeigt zur Beschreibung eines ersten Ausführungsbeispiels der erfindungsgemäßen Bedien- und Anzeigeeinrichtung eine erste schematische Skizze mit einer ersten dargestellten Anzeige. Dargestellt ist in einer Draufsicht eine Bedien- und Anzeigeeinrichtung 10, bei der es sich im Rahmen des beschriebenen Ausführungsbeispiels um ein Stell- und Anzeigepult eines eisenbahntechnischen Stellwerks mit einem Multi-Touch-Screen handeln soll.

Auf der auf der Bedien- und Anzeigeeinrichtung 10 dargestellten Anzeige sind Gleise 20, Weichen 30 sowie ein Bahnsteig 40 erkennbar. Mit dem Bezugszeichen 50 ist darüber hinaus eine Anzeige von Bilddaten gekennzeichnet, die sich auf einen Überwachungsbereich in Form des Bahnsteigs 40 beziehen.

Gemäß der Darstellung der Figur 1 ist die Anzeige der Bilddaten 50, die von einer im Bereich des Bahnsteigs 40 angeordneten Kameraeinrichtung erfasst werden, in die Bedien- und Anzeigeeinrichtung 10 integriert. Dies bedeutet, dass die Anzeige der empfangenen Bilddaten 50 mittels der Bedien- und Anzeigeeinrichtung 10 erfolgt, wobei die Anzeige der Bilddaten 50 im Falle des gezeigten Ausführungsbeispiels in der Darstellung der technischen Anlage in Form der eisenbahntechnischen Anlage an der Stelle erfolgt, an der der Überwachungsbereich, d.h. der Bahnsteig 40, dargestellt ist. Hierdurch ergibt sich für einen Betrachter, d.h. das zuständige Bedienpersonal, vorteilhafterweise eine unmittelbare und intuitive Verknüpfung zwischen dem Bahnsteig 40 und den zugehörigen Bilddaten 50. Anhand der angezeigten Bilddaten 50 ist es dem Bedienpersonal somit möglich, eine Überwachung des Bahnsteigs 40 vorzunehmen und hierauf basierend beispielsweise eine Abfertigung eines an dem Bahnsteig 40 positionierten spurgebundenen Fahrzeugs in Form eines Schienenfahrzeugs vorzunehmen. Vorteilhafterweise kann hierbei ausgehend von der in Figur 1 angedeuteten Anzeige der Bilddaten 50 in einer Miniaturansicht, die einem ersten Anzeigemodus entspricht, eine Umschaltung in einem zweiten Anzeigemodus erfolgen, in dem die Anzeige der Bilddaten 50 in einer im Vergleich zum ersten Anzeigemodus vergrößerten Darstellung erfolgt. Dabei kann eine entsprechende Umschaltung automatisch, d.h. insbesondere situationsabhängig, oder auch mittels eines durch eine Bedienperson beispielsweise durch eine Berührung des Bildschirms an der Stelle der Anzeige der Bilddaten 50 manuell ausgelösten Auslöse-Signals erfolgen.

Im Folgenden wird anhand der Figuren 2 bis 4 eine im Zusammenhang mit einer Überwachung eines Bahnübergangs bevorzugte Ausführungsform der Bedien- und Anzeigeeinrichtung beschrieben.

Figur 2 zeigt zur Beschreibung eines zweiten Ausführungsbeispiels der erfindungsgemäßen Bedien- und Anzeigeeinrichtung eine zweite schematische Skizze mit einer zweiten dargestellten Anzeige. Im Vergleich zu Figur 1 ist hierbei anstelle des Bahnsteigs 40 ein gemäß der Darstellung der Figur 2 geöffneter Bahnübergang 60a angedeutet. Im Rahmen des beschriebenen Ausführungsbeispiels sei angenommen, dass aus Gründen der Sicherheit mittels einer Kameraeinrichtung eine Überwachung des Bahnübergangs 60a erfolgt und die erfassten Bilddaten - drahtlos und/oder drahtgebunden - an das entsprechende Stellwerk beziehungsweise an die in diesem angeordnete Bedien- und Anzeigeeinrichtung 10 übertragen werden.

Auf das Einstellen einer den Bahnübergang einschließenden Fahrstraße kann nun eine automatische Anzeige der Bilddaten der Kameraeinrichtung erfolgen, wie anhand Figur 3 weiter erläutert werden soll.

Figur 3 zeigt zur fortgesetzten Beschreibung des zweiten Ausführungsbeispiels der erfindungsgemäßen Bedien- und Anzeigeeinrichtung eine dritte schematische Skizze mit einer dritten dargestellten Anzeige. Dabei unterscheidet sich Figur 3 dahingehend von Figur 2, dass eine mit dem Bezugszeichen 70 gekennzeichnete Fahrstraße eingestellt worden ist und der Bahnübergang hieraufhin in einen mit dem Bezugszeichen 60b gekennzeichneten geschlossenen Zustand übergegangen ist.

Darüber hinaus ist auf das Einstellen der den Bahnübergang einschließenden Fahrstraße hin ein Einschalten der durch eine entsprechende Kameraeinrichtung erfassten, auf den Überwachungsbereich in Form des Bahnübergangs 60a, 60b bezogenen Bilddaten erfolgt. Dabei kann das Einschalten der Anzeige der Bilddaten 55 entweder derart erfolgen, dass zunächst eine Anzeige im ersten Anzeigemodus, d.h. mittels einer Miniaturansicht, erfolgt oder aber unmittelbar eine dem zweiten Anzeigemodus entsprechende vergrößerte Darstellung der Bilddaten bereitgestellt wird. Anhand der Anzeige der Bilddaten 55 ist es dem Bedienpersonal, d.h. beispielsweise dem Fahrdienstleiter, möglich, zu überprüfen, ob der Bahnübergang 60a, 60b frei ist, d.h. beispielsweise nicht durch einen PKW blockiert wird. Die erfolgte Überprüfung und damit den gefahrlosen Zustand des Bahnübergangs 60a, 60b bestätigt und signalisiert die jeweiligen Bedienperson durch das Betätigen einer auf den Bahnübergang 60a, 60b bezogenen Beobachterfreigabe, wie im Folgenden anhand Figur 4 weiter erläutert wird.

Figur 4 zeigt zur weiteren Beschreibung des zweiten Ausführungsbeispiels der erfindungsgemäßen Bedien- und Anzeigeeinrichtung eine vierte schematische Skizze mit einer vierten dargestellten Anzeige. Dabei ist in Figur 4 der Zustand der Darstellung der Anzeige wiedergegeben, der sich nach dem Betätigen der Beobachterfreigabe ergibt. In dem dargestellten Zustand befährt der betreffende Zug bereits die zuvor eingestellte Fahrstraße 70, so dass sich die Fahrstraße 70 nunmehr in einen unbelegten Teil 70a und einen belegten Teil 70b unterteilt. Der Bahnübergang 60b ist weiterhin geschlossen.

Darüber hinaus ist die Anzeige der Bilddaten 55 auf die Betätigung der Beobachterfreigabe hin abgeschaltet worden, da die entsprechenden Bilddaten somit zumindest zunächst nicht mehr benötigt werden. Alternativ hierzu wäre es auch möglich, dass temporär oder dauerhaft eine Umschaltung in den ersten Anzeigemodus erfolgt, in dem lediglich eine Miniaturansicht der Bilddaten angezeigt wird.

Entsprechend den vorstehenden Ausführungen weisen die zuvor beschriebenen Ausführungsbeispiele der erfindungsgemäßen Bedien- und Anzeigeeinrichtung erhebliche Vorteile in Bezug auf Zuverlässigkeit, Sicherheit und Bedienungsfreundlichkeit auf. Dies gilt insbesondere im Hinblick auf im Zusammenhang mit dem Leiten und Steuern spurgebundener Fahrzeuge verwendete Bedien- und Anzeigeeinrichtungen, d.h. im Falle technischer Anlagen in Form eisenbahntechnischer Anlagen, da hierbei im besonderen Maße eine möglichst intuitive und zuverlässige Erfassung und Verarbeitung vergleichsweise komplexer sowie sich dynamisch ändernder Informationen durch das Bedienpersonal erforderlich ist.

## Patentansprüche

1. Bedien- und Anzeigeeinrichtung (10) zum Bedienen einer technischen Anlage sowie zum Anzeigen von Daten der technischen Anlage, wobei die Bedien- und Anzeigeeinrichtung (10)
- zum Empfangen von durch eine Kameraeinrichtung erfassten, auf einen Überwachungsbereich bezogenen Bilddaten sowie
- zum in die Bedien- und Anzeigeeinrichtung (10) integrierten Anzeigen der empfangenen Bilddaten ausgebildet ist,
**dadurch gekennzeichnet, dass** die Bedien- und Anzeigeeinrichtung (10) bei durch die Kameraeinrichtung erfassten, auf einen Bahnübergang bezogenen Bilddaten derart ausgebildet ist, dass auf das Einstellen einer den Bahnübergang einschließenden Fahrstraße hin
- ein Einschalten der Anzeige der Bilddaten und/oder
- eine Umschaltung aus einem ersten Anzeigemodus in einen zweiten Anzeigemodus erfolgt, wobei die Bedien- und Anzeigeeinrichtung (10)
- in dem ersten Anzeigemodus zur Anzeige der empfangenen Bilddaten in einer Miniaturansicht,
- in dem zweiten Anzeigemodus zur Anzeige der empfangenen Bilddaten in einer im Vergleich zum ersten Anzeigemodus vergrößerten Darstellung und
- zum Umschalten zwischen dem ersten Anzeigemodus und dem zweiten Anzeigemodus ausgebildet ist.

2. Bedien- und Anzeigeeinrichtung nach Anspruch 1, **dadurch gekennzeichnet, dass**
- die Bedien- und Anzeigeeinrichtung (10) zum Anzeigen einer Darstellung der technischen Anlage ausgebildet ist und
- die Anzeige der Bilddaten in der Darstellung an der Stelle der Anlage erfolgt, an der sich der Überwachungsbereich und/oder die Kameraeinrichtung befindet.

3. Bedien- und Anzeigeeinrichtung nach Anspruch 1 oder 2,
**dadurch gekennzeichnet, dass**
die Bedien- und Anzeigeeinrichtung (10) als Bedientisch ausgebildet ist.

4. Bedien- und Anzeigeeinrichtung nach Anspruch 3,
**dadurch gekennzeichne**t, dass
die Bedien- und Anzeigeeinrichtung (10) als Stell- und Anzeigepult für eine eisenbahntechnische Anlage ausgebildet ist.

5. Bedien- und Anzeigeeinrichtung nach einem der vorangehenden Ansprüche,
**dadurch gekennzeichnet, dass**
die Bedien- und Anzeigeeinrichtung (10) einen Multi-Touch-Screen aufweist.

6. Bedien- und Anzeigeeinrichtung nach einem der vorangehenden Ansprüche,
**dadurch gekennzeichnet, dass**
die Bedien- und Anzeigeeinrichtung (10) derart ausgebildet ist, dass auf das Betätigen einer auf den Bahnübergang bezogenen Beobachterfreigabe hin eine Zurückschaltung aus dem zweiten Anzeigemodus in den ersten Anzeigemodus erfolgt.

7. Bedien- und Anzeigeeinrichtung nach einem der vorangehenden Ansprüche,
**dadurch gekennzeichnet, dass**
die Bedien- und Anzeigeeinrichtung (10) derart ausgebildet ist, dass auf das Betätigen einer auf den Bahnübergang bezogenen Beobachterfreigabe hin ein Abschalten der Anzeige der Bilddaten erfolgt.

8. Technische Anlage mit
- zumindest einer Kameraeinrichtung und
- zumindest einer Bedien- und Anzeigeeinrichtung (10) gemäß einem der vorangehenden Ansprüche.

9. Technische Anlage nach Anspruch 8,
**dadurch gekennzeichnet, dass**
- die technische Anlage eine eisenbahntechnische Anlage ist und
- die zumindest eine Bedien- und Anzeigeeinrichtung (10) als Stell- und Anzeigepult für die eisenbahntechnische Anlage ausgebildet ist.

## Claims

1. Operating and display device (10) for operating a technical installation and for displaying data of the technical installation, wherein the operating and display device (10) is embodied
- to receive image data detected by a camera device and relating to a monitored area and
- to display the received image data integrated into the operating and display device (10),
**characterised in that**
with image data detected by the camera device and relating to a crossing, the operating and display device (10) is embodied such that in response to setting a route which involves the crossing
- the display of the image data is switched on and/or
- a switchover from a first display mode into a second display mode is carried out, wherein the operating and display device (10) is embodied
- in the first display mode to display the received image data in a thumbnail view,
- in the second display mode to display the received image data in an enlarged representation compared with the first display mode and
- to switch over between the first display mode and the second display mode.

2. Operating and display device according to claim 1, **characterised in that**
- the operating and display device (10) is embodied to display a representation of the technical installation, and
- the display of the image data in the representation takes place at the point in the installation at which the monitored area and/or the camera device is disposed.

3. Operating and display device according to claim 1 or 2,
**characterised in that**
the operating and display device (10) is embodied as a control panel.

4. Operating and display device according to claim 3,
**characterised in that**
the operating and display device (10) is embodied as a control and display desk for a railway installation.

5. Operating and display device according to one of the preceding claims,
**characterised in that**
the operating and display device (10) has a multi-touch screen.

6. Operating and display device according to one of the preceding claims,
**characterised in that**
the operating and display device (10) is embodied such that in response to actuating an observer approval relating to the crossing, the second display mode is switched back into the first display mode.

7. Operating and display device according to one of the preceding claims,
**characterised in that**
the operating and display device (10) is embodied such that in response to actuating an observer approval relating to the crossing, the display of the image data is switched off.

8. Technical installation having
- at least one camera device and
- at least one operating and display device (10) according to one of the preceding claims.

9. Technical installation according to claim 8,
**characterised in that**
- the technical installation is a railway installation and
- the at least one operating and display device (10) is embodied as a control and display desk for the railway installation.

## Revendications

1. Dispositif (10) de commande et d'affichage pour commander une installation technique ainsi que pour afficher des données de l'installation technique, le dispositif de commande et d'affichage étant constitué
- pour recevoir des données d'image détectées par un dispositif d'appareil photographique et se rapportant à une zone de contrôle, ainsi que
- pour afficher, de manière intégrée dans le dispositif (10) de commande et d'affichage, les données d'image reçues,
**caractérisé en ce que**
le dispositif (10) de commande et d'affichage est constitué pour des données d'image détectées par le dispositif d'appareil photographique et se rapportant à un passage à niveau, de manière à effectuer, à l'établissement d'un itinéraire incluant le passage à niveau,
- une mise en service de l'affichage des données d'image et/ou
- un passage d'un premier mode d'affichage à un deuxième mode d'affichage, le dispositif (10) de commande et d'affichage étant constitué
- dans le premier mode d'affichage pour afficher les données d'image reçues suivant une vue en miniature,
- dans le deuxième mode d'affichage pour afficher les données d'image reçues suivant une représentation agrandie par rapport au premier mode d'affichage et
- pour passer entre le premier mode d'affichage et le deuxième mode d'affichage.

2. Dispositif de commande et d'affichage suivant la revendication 1,
**caractérisé en ce que**
- le dispositif (10) de commande et d'affichage est constitué pour afficher une représentation de l'installation technique et
- l'affichage des données d'image s'effectue dans la représentation au point de l'installation où se trouve la partie de contrôle et/ou le dispositif d'appareil photographique.

3. Dispositif de commande et d'affichage suivant la revendication 1 ou 2,
**caractérisé en ce que**
le dispositif (10) de commande et d'affichage est constitué sous la forme d'une table de commande.

4. Dispositif de commande et d'affichage suivant la revendication 3,
**caractérisé en ce que**
le dispositif (10) de commande et d'affichage est constitué sous la forme d'un pupitre de commande et d'affichage pour une installation de technique ferroviaire.

5. Dispositif de commande et d'affichage suivant l'une des revendications précédentes,
**caractérisé en ce que**
le dispositif (10) de commande et d'affichage a un multi-touch-screen.

6. Dispositif de commande et d'affichage suivant l'une des revendications précédentes,
**caractérisé en ce que**
le dispositif (10) de commande et d'affichage est constitué de manière à effectuer, à l'actionnement d'une libération par un observateur se rapportant au passage à niveau, un retour du deuxième mode d'affichage au premier mode d'affichage.

7. Dispositif de commande et d'affichage suivant l'une des revendications précédentes,
**caractérisé en ce que**
le dispositif (10) de commande et d'affichage est constitué de manière à effectuer, à l'actionnement d'une libération par un observateur se rapportant au passage à niveau, une interruption de l'affichage des données d'image.

8. Installation technique comprenant
- au moins un dispositif d'appareil photographique et
- au moins un dispositif (10) de commande et d'affichage suivant l'une des revendications précédentes.

9. Installation technique suivant la revendication 8,
**caractérisée en ce que**
- l'installation technique est une installation de la technique des chemins de fer et
- le au moins un dispositif (10) de commande et d'affichage est constitué sous la forme d'un pupitre de commande et d'affichage de l'installation de la technique des chemins de fer.
